# EUROPÄISCHE PATENTSCHRIFT

(11) **EP 1 780 491 B1**
(45) Veröffentlichungstag und Bekanntmachung des Hinweises auf die Patenterteilung: **16.07.2008**
(21) Anmeldenummer: 05023205.7
(22) Anmeldetag: 25.10.2005
(51) Int. Cl.: F28F 9/18, F28D 1/053

(54) **Heizkörper, insbesondere Mehrsäuler-Heizkörper**
Radiator, in particular multi-column radiator
Radiateur, en particulier radiateur en forme de multi-colonne

(43) Veröffentlichungstag der Anmeldung: 02.05.2007
(73) Patentinhaber: Zehnder Verkaufs- und Verwaltungs AG, 5722 Gränichen (CH)
(72) Erfinder: Heitzmann, Max, 79361 Sasbach (DE)
(74) Vertreter: Stenger, Watzke & Ring

(56) Entgegenhaltungen:
- EP-A- 0 622 601
- EP-A- 1 179 723
- WO-A-20/04090449
- WO-A-20/05014199
- BE-A- 413 610
- DE-A1- 4 404 928
- DE-A1- 19 823 635
- FR-A- 1 425 677
- US-A- 3 830 262
- US-B1- 6 446 857

## Beschreibung

Die Erfindung betrifft einen Heizkörper, insbesondere einen Mehrsäuler-Heizkörper, mit einer Mehrzahl von von einem Heizmedium durchströmbaren Rundrohren und ein- wie anderendseitig der Rundrohre angeordneten Kopfstücken, mittels derer die Rundrohre strömungstechnisch miteinander verbunden sind, wobei ein jedes Rundrohr jeweils kopfstückseitig einen umlaufenden, mit Bezug auf die Innenwandung des jeweiligen Rundrohres radial nach innen versetzt angeordneten und in Richtung auf das jeweilige Kopfstück weisenden Fortsatz aufweist.

Die vorbeschriebene Heizkörperkonstruktion, bestehend aus Rundrohren einerseits und die Rundrohre strömungstechnisch miteinander verbindenden Kopfstücken andererseits, welche beispielsweise als Einzelglied zur Herstellung von Mehrsäuler-Heizkörpern Verwendung finden kann, ist aus dem Stand der Technik an sich bekannt, so zum Beispiel aus der FR-A-1425677, die einen gattungsgemäßen Heizkörper offenbart.

Zur strömungstechnischen Verbindung der einzelnen Rundrohre mit den Kopfstücken tragen die Kopfstücke eine der Anzahl der Rundrohre entsprechende Anzahl an Rohranschlußstutzen, in die die Rundrohre im montierten Zustand des Heizkörpers endbereichsseitig eingeführt sind. Auf diese Weise entsteht ein geschlossener Strömungskreislauf für das Heizmedium, welches im Betriebsfall durch die Rundrohre und die die Rundrohre strömungstechnisch miteinander verbindenden Kopfstücke geführt wird.

Für einen heizmediumdichten Anschluß der Rundrohre an die Kopfstücke werden die Rundrohre jeweils endseitig mit dem zugehörigen Kopfstück verschweißt oder verlötet, wobei sich insbesondere das Verlöten in der Praxis bewährt hat.

Aus fertigungstechnischen Gründen erfolgt das Verlöten der Rundrohre mit den Kopfstücken in liegender Ausrichtung der Einzelkomponenten. Hierbei entsteht das Problem, daß sich beim Verflüssigen des Lotes Teilmengen des Lotgutes lösen, die infolge der hohen Eigenspannung des Lotgutes wegfließen können. Dies hat in nachteiliger Weise zur Konsequenz, daß an den Fügestellen zwischen Rundrohren einerseits und Kopfstücken andererseits zu wenig Lot vorhanden sein kann, was dazu führt, daß die Rundrohre und die Kopfstücke nicht heizmediumdicht miteinander verbunden sind, so daß es im Betriebsfall des Heizkörpers zu ungewollten Leckagen kommen kann.

Die Aufgabe der Erfindung ist es, unter Vermeidung der vorgenannten Nachteile einen Heizkörper bereitzustellen, der auf konstruktiv einfache Weise eine heizmediumdichte Verbindung zwischen den Rundrohren einerseits und den Kopfstücken andererseits bereitstellt.

Zur Lösung dieser Aufgabe wird mit der Erfindung ein Heizkörper mit den Merkmalen nach Anspruch 1 vorgeschlagen.

Dieser erfindungsgemäß kopfstückseitig am jeweiligen Rundrohr vorgesehene Fortsatz dient als Rückströmbarriere für das beim Verbinden des Rundrohres mit dem Kopfstück an die Fügestelle zwischen Rundrohr und Kopfstück zu bringende Lotgut. Mit der erfindungsgemäßen Konstruktion wird also sichergestellt, daß sich beim Verflüssigen des Lotes nicht Teilmengen des Lotgutes lösen und in unerwünschter Weise wegfließen können. Damit gewährleistet die erfindungsgemäße Ausgestaltung auf einfache Weise die Ausbildung einer heizmediumdichten Verbindung zwischen den Rundrohren einerseits und den Kopfstücken andererseits, weil der kopfstückseitig an den Rundrohren jeweils angeordnete Fortsatz sicherstellt, daß das im Zuge des Lötvorganges verflüssigte Lotgut an der vorgesehenen Fügestelle verbleibt. Der endseitig an den Rundrohren jeweils angeordnete Fortsatz stellt für das Lotgut eine Art Käfig zur Halterung des sich im Bereich der Fügestelle ausbildenden Lötrings dar, so daß dieser nicht in unerwünschter Weise abspringen kann. Die aus fertigungstechnischen Gründen beim Verlöten der Rundrohre mit den Kopfstücken bevorzugte liegende Ausrichtung der miteinander zu verbindenden Komponenten kann auch bei einer Ausgestaltung nach der Erfindung in vorteilhafter Weise beibehalten werden, wobei der endseitig an den Rundrohren jeweils angeordnete Fortsatz in der schon vorbeschriebenen Weise sicherstellt, daß verflüssigtes Lotgut an der gewünschten Fügestelle verbleibt und nicht, wie bei den aus dem Stand der Technik bekannten Anordnungen, in unerwünschter Weise entweicht. Eine heizmediumdichte Verbindung zwischen den Rundrohren und den Kopfstücken ist so gewährleistet.

Um eine äußerlich praktisch übergangslose Rohr-Kopfstückverbindung zu schaffen, werden gemäß der Erfindung einerseits die in die Kopfstücke einzuschiebenden Rundrohre am jeweiligen Rohrende bezüglich ihres äußeren Durchmessers abgedreht und andererseits jeweils die zugehörigen Rohranschlußstücke der Kopfstücke hinsichtlich ihres Innendurchmessers ausgedreht. Nach dieser besonderen Ausgestaltung der Erfindung zeichnet sich der Heizkörper dadurch aus, daß der jeweilige Endbereich eines Rundrohres, an den sich der das Lotgut zurückhaltende Fortsatz vorzugsweise einstückig anschließt, eine im Außendurchmesser reduzierte Rohrwandung aufweist und daß der einem Rundrohr zugewandte Endbereich eines jeden Rohranschlußstutzens einen erweiterten Innendurchmesser aufweist. Dabei wirkt der am jeweiligen Rundrohr angeordnete Fortsatz mit dem im Übergangsbereich zwischen erweitertem und nicht erweitertem Innendurchmesser des jeweils zugehörigen Rohranschlußstutzens ausgebildeten Absatz unter Ausbildung einer umlaufenden und rohranschlußstutzenseitig offenen Nut zusammen. Der von dieser Nut bereitgestellte Volumenraum befindet sich im Bereich der Fügestelle zwischen Rundrohr einerseits und Rohranschlußstutzen andererseits und nimmt das während des Verlötvorganges noch flüssige Lötgut auf. Aufgrund der umlaufenden Ausgestaltung des Fortsatzes bzw. der Nut entsteht ein das Rundrohr mit dem Rohranschlußstutzen heizmediumdicht verbindender Lötring, der von der Nut nach Art eines Käfigs zur Halterung desselben gefangen ist, was ein unerwünschtes Entweichen des Lotgutes sicher verhindert.

Gemäß einem weiteren Merkmal der Erfindung ist bei der nach der Erfindung bevorzugten Ausführungsform vorgesehen, daß sich der jeweilige Endbereich eines Rundrohres mit im Außendurchmesser reduzierter Rohrwandung in Längsrichtung des Rundrohres über eine Länge desselben von 1 mm bis 4 mm, vorzugsweise von 2 mm bis 3 mm erstreckt. Der Endbereich eines Rohranschlußstutzens mit im Durchmesser erweitertem Innendurchmesser erstreckt sich in Längsrichtung des Rohranschlußstutzens indes über eine Länge desselben, die die Längserstreckung des Endbereichs mit im Durchmesser reduziertem Außendurchmesser des zugehörigen Rundrohres übersteigt. Auf diese Weise wird sichergestellt, daß der rohranschlußstutzenseitig am Rundrohr angeordnete Fortsatz mit dem Rundrohr zugewandten Endbereich des Rohranschlußstutzens unter Ausbildung einer einen Volumenraum bereitstellenden Nut - wie vorstehend erläutert - zusammenwirkt.

Generell gilt, daß die Dicke der Rohrwandung im Bereich des rohranschlußstutzenseitigen Endbereiches des Rundrohres, der eine im Außendurchmesser reduzierte Rohrwandung aufweist, so zu bemessen ist, daß eine hinreichende Stabilität des Endbereiches des Rundrohres sichergestellt ist. Beispielsweise können die jeweiligen Endbereiche der Rundrohre eine im Außendurchmesser um 1 mm bis 3 mm, vorzugsweise 1,5 mm bis 2,5 mm reduzierte Rohrwandung aufweisen, je nach Dicke der Rohrwandung des Rundrohres im nicht im Durchmesser reduzierten Rohrwandbereich. Nach einer möglichen Ausgestaltungsform der Erfindung kann beispielsweise vorgesehen sein, den Außendurchmesser eines Rundrohres mit 25 mm auszulegen. Im kopfstückseitigen Endbereich des Rundrohres verfügt dieses dann beispielsweise über einen Außendurchmesser von 23,6 mm, das heißt das Rundrohr ist in diesem Bereich im Außendurchmesser um 1,4 mm reduziert.

Um die Rundrohre endbereichsseitig in die dafür vorgesehenen Rohranschlußstutzen der Kopfstücke sicher einführen zu können, ist vorgesehen, daß der im Durchmesser reduzierte Außendurchmesser eines jeden Rundrohres im wesentlichen dem im Durchmesser erweiterten Innendurchmesser des zugehörigen Rohranschlußstutzens entspricht. Um darüber hinaus eine äußerlich übergangslose Rohr-Kopfstückverbindung zu schaffen, ist gemäß einem weiteren Merkmal der Erfindung vorgesehen, daß die Rohranschlußstutzen einen dem im Durchmesser nicht reduzierten Außendurchmesser der Rundrohre entsprechenden Außendurchmesser aufweisen.

Weitere Merkmale und Vorteile der Erfindung ergeben sich aus der nachfolgenden Beschreibung anhand der Fign. Dabei zeigen:
- Fig. 1: in einer schematischen Darstellung einen gattungsgemäßen Heizkörper;
- Fig. 2: schematisch in einer geschnittenen Seitenansicht die Verbindungsstelle zwischen einem Rundrohr und einem Rohranschlußstutzen gemäß eines solchen Heizkörpers und
- Fig. 3: schematisch in einer geschnittenen Seitenansicht die Verbindungsstelle zwischen einem Rundrohr und einem Rohranschlußstutzen gemäß der Erfindung.

Fig. 1 zeigt einen gattungsgemäßen Heizkörper 1 in rein schematischer Darstellung. Rohranschlüsse für den Heizkörper 1, Regelventile, Zu- und Abführungsleitungen für das Heizmedium und dergleichen sind der besseren Übersicht wegen in Fig. 1 nicht dargestellt.

Aus Fig. 1 ist zu erkennen, daß der Heizkörper 1 aus Rundrohren 2 einerseits und Kopfstücken 3 andererseits gebildet ist. Ein- wie anderendseitig sind die Rundrohre 2 jeweils mittels eines Kopfstückes 3 strömungstechnisch miteinander verbunden. Wie aus Fig. 1 zu erkennen ist, erstrecken sich die Rundrohre 2 zwischen den beiden Kopfstücken 3 in Längsrichtung 9, wobei die Rundrohre 2 in einer quer zur Längsrichtung 9 liegenden Richtung nebeneinander angeordnet sind.

Die Rundrohre 2 werden bei einem Betrieb des Heizkörpers 1 von einem Heizmedium, welches beispielsweise Wasser sein kann, durchströmt. Über die Kopfstücke 3 sind die Rundrohre 2 strömungstechnisch miteinander verkoppelt, so daß ein geschlossener Strömungskreislauf für das den Heizkörper 1 durchströmende Heizmedium entsteht. Um ungewollte Leckagen zu vermeiden, sind die Rundrohre 2 und die Kopfstücke 3 heizmediumdicht miteinander verbunden. Die nach der Erfindung im besonderen ausgestaltete heizmediumdichte Verbindung zwischen den Rundrohren 2 und den Kopfstücken 3 ist in den Fign. 2 und 3 dargestellt.

Ein jedes Kopfstück 3 des Heizkörpers 1 verfügt über der Anzahl der Rundrohre 2 entsprechend viele Rohranschlußstutzen 4, wobei ein jeder Rohranschlußstutzen 4 eines Kopfstückes 3 dem Anschlußbereich eines Rundrohres 2 zugeordnet ist. Ein solcher Rohranschlußstutzen 4 ist in den Fign. 2 und 3 beispielhaft gezeigt, wobei Fig. 3 eine bevorzugte Ausführungsform der Erfindung zeigt.

Erfindungsgemäß ist vorgesehen, daß ein jedes Rundrohr 2 jeweils kopfstückseitig, das heißt rohranschlußstutzenseitig einen umlaufenden, mit Bezug auf die Innenwandung des jeweiligen Rundrohres 2 radial nach innen versetzt angeordneten und in Richtung auf das jeweilige Kopfstück 3, das heißt den jeweiligen Rohranschlußstutzen 4 weisenden Fortsatz 5 aufweist, wie in den Fign. 2 und 3 zu erkennen ist. Dieser Fortsatz 5 bildet eine radial umlaufende Nut 14 aus, die einen Volumenraum zwischen Fortsatz 5 einerseits und Innenwandung des Rohranschlußstutzens 4 andererseits bereitstellt. Für ein heizmediumdichtes Verbinden von Rohranschlußstutzen 4 und Rundrohr 2 wird dieser von der Nut 14 bereitgestellte Volumenraum im Zuge der Ausbildung einer Lötverbindung mit Lötgut zumindest teilweise befüllt. Aufgrund der radial umlaufenden Nut 14 bildet sich ein Lötgutring aus, der das Rundrohr 2 mit dem Rohranschlußstutzen 4 heizmediumdicht verbindet. Dabei sorgt der rohranschlußstutzenseitig am Rundrohr 2 angeordnete Fortsatz 5 dafür, daß das in die Nut 14 eingebrachte Lotgut während des Lötvorganges nicht ungewollt abtropfen oder wegströmen, das heißt entweichen kann. Mit der dieser Ausgestaltung wird also die Ausbildung einer ordnungsgemäßen und heizmediumdichten Lötverbindung sichergestellt.

Fig. 3 zeigt ein bevorzugtes Ausführungsbeispiel der Erfindung. Nach dieser Ausgestaltung besitzt das Rundrohr 2 einen Außendurchmesser D_{AR}. Der Endbereich 7 des Rundrohres 2, der dem Rohranschlußstutzen 4 gegenüber liegt, verfügt indes über einen Außendurchmesser D_{ARr}, der gegenüber dem Außendurchmesser D_{AR} des Rundrohres 2 reduziert ist. Mit anderen Worten: Der Endbereich 7 des Rundrohres 2 weist eine im Außendurchmesser reduzierte Rohrwandung 13 auf.

An die im Durchmesser reduzierte Rohrwandung 13 des Rundrohres 2 schließt sich der am Rundrohr 2 angeordnete Fortsatz 5 an, und zwar vorzugsweise einstückig, wie in Fig. 3 dargestellt.

Der Rohranschlußstutzen 4 verfügt über einen Außendurchmesser DAS, der dem Außendurchmesser D_{AR} des Rundrohres 2 entspricht. Auf diese Weise wird eine äußerlich praktisch übergangslose Rohr-Kopfstückverbindung geschaffen.

Der Innendurchmesser D_{IS} des Rohranschlußstutzens 4 entspricht dem Innendurchmesser D_{IR} des Rundrohres 2. Dieser Innendurchmesser des Rohranschlußstutzens 4 ist in dem dem Rundrohr 2 gegenüberliegenden Endbereich 6 des Rohranschlußstutzens 4 erweitert ausgebildet, das heißt der Innendurchmesser D_{ISe} im Endbereich 6 des Rohranschlußstutzens 4 ist gegenüber dem Innendurchmesser D_{IS} des Rohranschlußstutzens 4 vergrößert.

Die vorbeschriebene Außen- und Innendurchmesserausgestaltung des Rundrohres 2 einerseits und des Rohranschlußstutzens 4 andererseits hat in vorteilhafter Weise die Wirkung, daß das Rundrohr 2 in den Rohranschlußstutzen 4 eingeführt werden kann, was dazu beiträgt, eine sicherere Verbindung zwischen Rundrohr 2 und Rohranschlußstutzen 4 auszubilden, als beispielsweise in der Ausgestaltungsform nach Fig. 2, wonach das Rundrohr 2 und der Rohranschlußstutzen 4 stirnseitig aneinander liegen.

Bevorzugterweise ist vorgesehen, daß sich - wie in Fig. 3 gezeigt - der Endbereich 6 des Rohranschlußstutzens 4 mit im Durchmesser erweitertem Innendurchmesser D_{ISe} in Längsrichtung 9 des Rohranschlußstutzens 4 über eine Länge L_{SÜ} desselben erstreckt, die die Längserstreckung L_{RÜ} des Endbereichs 7 des Rundrohres 2 mit im Durchmesser reduziertem Außendurchmesser D_{ARr} übersteigt. Durch diese konstruktive Ausgestaltung bildet sich im montierten Zustand von Rundrohr 2 und Rohranschlußstutzen 4 eine Nut 14 zwischen am Rundrohr 2 endseitig angeordnetem Fortsatz 5 und Innenwandung des Rohranschlußstutzens 4 aus. In der schon anhand von Fig. 2 vorbeschriebenen Weise stellt diese Nut 14 einen Volumenraum bereit, wobei dieser Volumenraum bei der Ausführungsform nach Fig. 3 dadurch entsteht, daß der am Rundrohr 2 angeordnete Fortsatz 5 mit dem im Übergangsbereich 11 zwischen erweitertem und nicht erweitertem Innendurchmesser D_{IS} bzw. D_{ISe} des Rohranschlußstutzens 4 ausgebildeten Absatz 12 zusammenwirkt.

Wie Fig. 3 des weiteren erkennen läßt, sind die Längserstreckung L_{SÜ} des Rohranschlußstutzens 4 und die Längserstreckung L_{RÜ} des Rundrohres 2 im Überdeckungsbereich von Rundrohr 2 und Rohranschlußstutzen 4 derart aufeinander abgestimmt, daß das Rundrohr 2 über eine definierte Länge in Längsrichtung 9 in den Rohranschlußstutzen 4 eingeschoben werden kann, wobei in dieser definierten Lage des Rundrohres 2 zum Rohranschlußstutzen 4, wie sie in Fig. 3 gezeigt ist, eine Nut 14 entsteht, die einen definiert großen Volumenraum zur Aufnahme von Lotgut schafft.

Wie aus den vorstehend erläuterten Fign. hervorgeht, besteht die Besonderheit der erfindungsgemäßen Konstruktion darin, einen endseitig am Rundrohr 2 angeordneten Fortsatz 5 bereitzustellen, der in Zusammenwirkung mit der Innenwandung des Rohranschlußstutzens 4 eine einen Volumenraum bereitstellende Nut 14 schafft, wobei infolge dieser Ausgestaltung sichergestellt ist, daß in die Nut 14 eingebrachtes Lotgut nicht ungewollt entweichen kann, so daß eine heizmediumdichte Lötverbindung zwischen Rundrohr 2 und Rohranschlußstutzen 4 sichergestellt ist.

### Bezugszeichenliste

- 1: Heizkörper
- 2: Rundrohr
- 3: Kopfstück
- 4: Rohranschlußstutzen
- 5: Fortsatz
- 6: Endbereich Rohranschlußstutzen
- 7: Endbereich Rundrohr
- 8: Lotring
- 9: Längsrichtung
- 10: Verbindungsbereich
- 11: Übergangsbereich
- 12: Absatz
- 13: Rohrwandung
- 14: Nut

- D_{AR}: Außendurchmesser Rundrohr
- D_{IR}: Innendurchmesser Rundrohr
- D_{AS}: Außendurchmesser Rohranschlußstutzen
- D_{IS}: Innendurchmesser Rohranschlußstutzen
- D_{ARr}: Außendurchmesser Rundrohr, reduziert
- D_{ISe}: Innendurchmesser Rohranschlußstutzen, erweitert
- L_{SÜ}: Längserstreckung des Rohranschlußstutzens im Überdeckungsbereich
- L_{RÜ}: Längserstreckung des Rundrohres im Überdeckungsbereich

## Patentansprüche

1. Heizkörper, insbesondere Mehrsäuler-Heizkörper, mit einer Mehrzahl von von einem Heizmedium durchströmbaren Rundrohren (2) und ein- wie anderendseitig der Rundrohre (2) angeordneten Kopfstücken (3), mittels derer die Rundrohre (2) strömungstechnisch miteinander verbunden sind, wobei ein jedes Rundrohr (2) jeweils kopfstückseitig einen umlaufenden, mit Bezug auf die Innenwandung des jeweiligen Rundrohres (2) radial nach innen versetzt angeordneten und in Richtung auf das jeweilige Kopfstück (3) weisenden Fortsatz (5) aufweist,
**dadurch gekennzeichnet,**
**daß** die Kopfstücke (3) jeweils der Anzahl der Rundrohre (2) entsprechend viele Rohranschlußstutzen (4) mit kreisförmigem Querschnitt aufweisen, wobei der einem Rundrohr (2) zugewandte Endbereich (6) eines jeden Rohranschlußstutzens (4) einen erweiterten Innendurchmesser (D_{ISe}) aufweist und wobei ein im Durchmesser reduzierter Außendurchmesser (D_{ARr}) eines jeden Rundrohres (2) im wesentlichen dem im Durchmesser erweiterten Innendurchmesser (D_{ISe}) des zugehörigen Rohranschlußstutzens (4) entspricht.

2. Heizkörper nach Anspruch 1, **dadurch gekennzeichnet, daß** der jeweilige Endbereich (7) eines Rundrohres (2), an den sich der Fortsatz (5) vorzugsweise einstückig anschließt, eine im Außendurchmesser reduzierte Rohrwandung (13) aufweist.

3. Heizkörper nach Anspruch 1 oder 2, **dadurch gekennzeichnet, daß** sich der Endbereich (6) eines jeden Rohranschlußstutzens (4) mit im Durchmesser erweitertem Innendurchmesser (D_{ISe}) in Längsrichtung (9) des Rohranschlußstutzens (4) über eine Länge desselben erstreckt, die die Längserstreckung (9) des Endbereichs (7) mit im Durchmesser reduziertem Außendurchmesser (D_{ARr}) des zugehörigen Rundrohres (2) übersteigt.

4. Heizkörper nach Anspruch 2 oder 3, **dadurch gekennzeichnet, daß** sich der jeweilige Endbereich (7) eines Rundrohres (2) mit im Durchmesser reduzierter Rohrwandung (13) in Längsrichtung (9) des Rundrohres (2) über eine Länge desselben von 1 mm bis 4 mm, vorzugsweise von 2 mm bis 3 mm erstreckt.

5. Heizkörper nach einem der Ansprüche 2-4, **dadurch gekennzeichnet, daß** die jeweiligen Endbereiche (7) der Rundrohre (2) eine im Außendurchmesser um 1 mm bis 3 mm, vorzugsweise 1,5 mm bis 2 mm reduzierte Rohrwandung (13) aufweisen.

6. Heizkörper nach einem der vorhergehenden Ansprüche **dadurch gekennzeichnet, daß** die Rohranschlußstutzen (4) einen dem im Außendurchmesser nicht reduzierten Außendurchmesser (D_{AR}) der Rundrohre (2) entsprechenden Außendurchmesser (D_{AS}) aufweisen.

7. Heizkörper nach einem der vorhergehenden Ansprüche, **dadurch gekennzeichnet, daß** der am jeweiligen Rundrohr (2) angeordnete Fortsatz (5) mit dem im Übergangsbereich (11) zwischen erweitertem und nicht erweitertem Innendurchmesser (D_{IS}, D_{ISe}) des jeweilige zugehörigen Rohranschlußstutzens (4) ausgebildeten Absatz (12) unter Ausbildung einer umlaufenden und rohranschlußstutzenseitig offenen Nut (14) zusammenwirkt.

## Claims

1. Radiator, in particular a multi-column radiator, comprising a plurality of circular tubes (2) adapted to be flown through by a heating medium, and headers (3) that are arranged on the one end side as well as on the other end side of said circular tubes (2) and by means of which the circular tubes (2) are fluidically connected to each other, each circular tube (2) having on its header side a circumferential appendix (5) which is arranged radially inwardly offset with respect to the inner wall of the respective circular tube (2) and which faces towards the respective header (3),
**characterized in**
**that** the headers (3) each include a number of tube connectors (4) having a circular cross section that corresponds to the number of circular tubes (2), wherein the end portion (6) of each tube connector (4) which faces a circular tube (2) has an enlarged inner diameter (D_{Ise}) and wherein a an outer diameter reduced in diameter (D_{Arr}) of each circular tube (2) substantially corresponds to the inner diameter enlarged in diameter (D_{Ise}) of the associated tube connector (4).

2. Radiator according to claim 1, **characterized in that** the respective end portion (7) of a circular tube (2) which is preferably integrally joined by said appendix (5) includes a tube wall (13) that is reduced in the outer diameter.

3. Radiator according to claim 1 or 2, **characterized in that** the end portion (6) of each tube connector (4) including the inner diameter enlarged in diameter (D_{Ise}) extends in the longitudinal direction (9) of the tube connector (4) over a length thereof exceeding the longitudinal extension (9) of the end portion (7) including the outer diameter reduced in diameter (D_{ARr}) of the associated circular tube (2).

4. Radiator according to claim 2 or 3, **characterized in that** the respective end portion (7) of a circular tube (2) including the tube wall (13) reduced in diameter extends in the longitudinal direction of the circular tube (2) over a length thereof amounting to 1 mm to 4 mm, preferably 2 mm to 3 mm.

5. Radiator according to one of the claims 2 to 4, **characterized in that** the respective end portions (7) of the circular tubes (2) include a tube wall (13) reduced in its outer diameter by 1 mm to 3 mm, preferably 1.5 mm to 2 mm.

6. Radiator according to one of the preceding claims, **characterized in that** the tube connectors (4) include an outer diameter (D_{AS}) corresponding to the outer diameter (D_{AR}) not reduced in diameter of the circular tubes (2).

7. Radiator according to one of the preceding claims, **characterized in that** the appendix (5) provided on the respective circular tube (2) cooperates with a shoulder (12) formed in the transition zone (11) between the expanded and non-expanded inner diameter (D_{IS}, D_{ISe}) of the associated tube connector (4), under the formation of a circumferential groove (14) which is open on the tube connector side.

## Revendications

1. Radiateur, en particulier radiateur multi-colonne, avec une multitude de tuyaux ronds (3) qui peuvent être traversés par un agent de chauffage et des pièces de tête (3) placées à l'une et l'autre extrémité des tuyaux ronds (2), au moyen desquelles les tuyaux ronds (2) sont reliés l'un à l'autre pour ce qui est de la technique des fluides, chacun des tuyaux ronds (2) présentant respectivement du côté de la pièce de tête un prolongement (5) périphérique placé décalé radialement vers l'intérieur par rapport à la paroi intérieure du tuyau rond respectif (2) et dirigé en direction de la pièce de tête respective (3),
**caractérisé en ce**
**que** les pièces de tête (3) présentent de nombreuses tubulures de raccord de tuyau (4) de section circulaire qui correspondent au nombre des tuyaux ronds (2), la zone d'extrémité (6) de chacune des tubulures de raccord de tuyau (4) qui est tournée vers un tuyau rond (2) présentant un diamètre intérieur élargi (D_{ISe}) et un diamètre extérieur (D_{ARr}) de diamètre réduit de chacun des tuyaux ronds (2) correspondant essentiellement au diamètre intérieur (D_{ISe}) de diamètre élargi de la tubulure de raccord de tuyau correspondante (4).

2. Radiateur selon la revendication 1, **caractérisé en ce que** la zone d'extrémité respective (7) d'un tuyau rond (2), à laquelle se rattache le prolongement (5) de préférence en une pièce, présente une paroi de tuyau (13) de diamètre extérieur réduit.

3. Radiateur selon la revendication 1 ou 2, **caractérisé en ce que** la zone d'extrémité (6) de chaque tubulure de raccord de tuyau (4) avec un diamètre intérieur (D_{ISe}) de diamètre élargi s'étend dans le sens longitudinal (9) de la tubulure de raccord de tuyau (4) sur une longueur de celle-ci qui dépasse l'extension en longueur (9) de la zone d'extrémité (7) avec un diamètre extérieur (D_{ARr}) de diamètre réduit du tuyau rond correspondant (2).

4. Radiateur selon la revendication 2 ou 3, **caractérisé en ce que** la zone d'extrémité respective (7) d'un tuyau rond (2) avec une paroi de tuyau (13) de diamètre réduit s'étend dans le sens longitudinal (9) du tuyau rond (2) sur une longueur de celui-ci d'1 mm à 4 mm, de préférence de 2 mm à 3 mm.

5. Radiateur selon l'une des revendications 2 à 4, **caractérisé en ce que** les zones d'extrémité respectives (7) des tuyaux ronds (2) présentent une paroi de tuyau (13) de diamètre extérieur réduit d'1 mm à 3mm, de préférence de 1,5 mm à 2 mm.

6. Radiateur selon l'une des revendications précédentes, **caractérisé en ce que** les tubulures de raccord de tuyau (4) présentent un diamètre extérieur (D_{AS}) correspondant en diamètre extérieur au diamètre extérieur non réduit (D_{AR}) des tuyaux ronds (2).

7. Radiateur selon l'une des revendications précédentes, **caractérisé en ce que** le prolongement (5) placé sur le tuyau rond respectif (2) coopère avec le talon (12) formé dans la zone de transition (11) entre le diamètre intérieur élargi et non élargi (D_{IS}, D_{ISe}) de la tubulure de raccord de tuyau correspondante respective (4) en formant une rainure ouverte (14) périphérique et côté de la tubulure de raccord de tuyau.
